# FASCICULE DE BREVET EUROPEEN

(11) **EP 0 270 719 B1**
(45) Date de publication et mention de la délivrance du brevet: **16.08.1989**
(21) Numéro de dépôt: 86402784.2
(22) Date de dépôt: 12.12.1986
(51) Int. Cl.: C10L 10/00, C10L 9/10

(54) **Procédé de réduction des imbrûlés de combustion et agent pour sa mise en oeuvre**
Verfahren zur Reduzierung von nichtverbrannten Anteilen bei der Verbrennung und Agens zu dessen Durchführung
Process for reducing unburned combustion particles, and agent for carrying out the process

(43) Date de publication de la demande: 15.06.1988
(73) Titulaire: TECHNIQUE FRANCAISE DE DETARTRAGE dite T.F.D., Société Anonyme, 93230 Romainville (FR)
(72) Inventeur: Rosenbluth, Germain, F-75011 PARIS (FR)
(74) Mandataire: Tony-Durand, Serge

(56) Documents cités:
- EP-A- 0 007 862
- EP-A- 0 134 146
- FR-A- 2 359 199
- FR-A- 2 585 360
- US-A- 2 014 686

## Description

La présente invention concerne un procédé destiné à réduire la quantité et à modifier la structure des dépôts imbrûlés qui se forment sur les surfaces des générateurs de chaleur.

L'invention concerne également les associations synergiques de produits utilisés à cet effet dans les générateurs de chaleur.

Les générateurs de chaleur concernés peuvent brûler des combustibles liquides tels que les dérivés du pétrole ou des combustibles solides tels que le charbon et/ou les déchets industriels tels que les liqueurs noires de papeteries ou les ordures ménagères par exemple.

Les générateurs de chaleur concernés peuvent être indifféremment ceux qui ont pour finalité la production d'air chaud, d'eau chaude, de vapeur saturée ou de vapeur surchauffée.

Dans de tels générateurs, les dépôts qui se forment généralement sur les surfaces d'échange en contact avec les fumées de la combustion sont composés d'éléments carbonés imbrûlés appelés généralement "suie", de cendres minérales incombustibles et de produits de la corrosion des surfaces tels que sulfates et sulfures principalement.

Tous ces dépôts, dont les divers composants cités coexistent généralement, contribuent à diminuer les échanges thermiques et, par suite, le rendement des générateurs.

De plus, la dureté et l'adhérence de ces dépôts peuvent devenir très importantes et rendre difficiles, voire inéfficaces, les ramonages et nettoyages habituels à la vapeur, à l'air comprimé ou mécaniques.

Aussi trouve-t-on sur le marché des produits ou des compositions de produits qui ont pour but soit la destruction de la suie (imbrûlés carbonés) mais qui ne diminuent ni la dureté ni l'adhérence des cendres minérales fondues (oxydes métalliques généralement), soit la friabilisation des concrétions de cendres minérales mais qui ne diminuent pas ou peu les quantités de suie, soit encore à la fois la réduction de la suie et la friabilisation des cendres, comme certains chlorures par exemple mais qui ont le fâcheux inconvénient de contribuer aussi à la destruction progressive des surfaces métalliques et des revêtements réfractaires des générateurs de chaleur, ou encore comme certains nitrates qui ont l'inconvénient de contribuer sensiblement à la pollution atmosphérique en donnant naissance à des composés de la forme NOₓ dont les législations internationales tendent à limiter au maximum les teneurs dans les gaz résultant de la combustion.

Dans cette lutte contre les encrassements des générateurs et la pollution atmosphérique, il est également d'usage, en vue de diminuer les quantités résiduelles d'imbrûlés combustibles, de pulvériser des sels alcalins et plus particulièrement des sels de baryum et/ou de potassium tels que nitrates, carbonates, sulfates et acétates. C'est ainsi que, par exemple, le brevet européen N° 0 007862 revendique l'utilisation d'une solution aqueuse d'un composé d'acétate de potassium et de nitrate de magnésium.

Il est également d'usage, dans le but d'élever les points de fusion des cendres minérales et d'améliorer légèrement la combustion des composés carbonés, d'utiliser des adjuvants à base de métaux de la classe des terres rares.

Parmi les compositions les plus connues, on peut citer celles contenant certains sels de métaux faisant partie de la série des terres rares, tels les sels oléosolubles de cérium, par exemple revendiquées dans les brevets français 2.359.192 et 2.359.199 comme adjuvants de combustion.

La présente invention a pour objet un procédé de traitement permettant d'obtenir un résultat plus avantageux que celui obtenu avec les compositions actuellement utilisés.

Ce procédé est caractérisé en ce que l'on projette, soit sur les combustibles solides avant leur combustion, soit dans les enceintes des générateurs durant la combustion des combustibles liquides ou solides, une composition, de forme pulvérulente ou liquide, constituée par une association à effet synergique de sels organiques hydrosolubles d'un métal alcalin, et d'un métal de la série des terres rares. Cependant la présente invention a également pour objet un agent réducteur d'imbrûlés pour la mise en oeuvre du procédé défini ci-dessus.

Dans une forme particulière de composition, cet agent réducteur consiste en une composition pulvérulente comportant, en association à effet synergique, de 70 à 90% en poids de carboxylates de potassium et de 10 à 30% en poids de carboxylates de cérium.

Dans une autre forme de composition, cet agent réducteur consiste en une composition liquide comportant, en association à effet synergique, de 10 à 20% en poid de carboxylates de potassium et de 15 à 20% en poids de carboxylates de cérium, et 65 à 70% d'eau.

La conception du procédé selon l'invention découle d'une étude systématique de l'évolution des résidus carbonés et minéraux subsistant sur les surfaces des enceintes de combusion en fonction des divers adjuvants à introduire dans les combustibles ou à pulvériser dans la flamme et proposés dans le commerce ou communément utilisés par l'homme de l'art. En effet en procédant à une telle étude le demandeur eut la surprise de constater qu'en associant judicieusement un sel de métal alcalin à un sel de métal de la série des terres rares, il se produisait un accroissement inattendu des effets propres à chacun des composés essayés séparément.

Les effets recherchés étant d'une part la diminution de la température d'oxydation des imbrûlés carbonés et, d'autre part, l'élévation des points de fusion des cendres incombustibles, effets qui ont généralement pour résultat la réduction des dépôts d'imbrûlés, les essais industriels effectués par le demandeur et complétés par des mesures en laboratoire ont permis de constater que non seulement les sels alcalins et les sels de terre rare agissent bien séparément selon ce qui en est généralement dit, mais encore, et cela de manière tout-à-fait inattendue, que la conjonction simultanée de leurs activités respectives donne des résultats supérieurs à ceux obtenus dans les mêmes conditions à l'aide desdits sels utilisés séparément.

On indique dans le tableau 1 ci-après, les moyennes des mesures obtenues, dans des conditions tout-à-fait reproductibles et constantes, sur les températures d'ignition des imbrûlés carbonés seuls et en présence de sels de potassium et/ou des sels de cérium.

Il est manifeste que l'association POTASSIUM + CERIUM utilisée au dosage total identique de 250 ppm entraine une très sensible diminution de la température d'ignition par rapport aux résultats obtenus à l'aide du POTASSIUM seul ou du CERIUM seul.

On indique également dans le tableau Il ci-après les moyennes des mesures obtenues dans des conditions constantes d'expérimentation, sur les points de fusion apparents des cendres minérales seules et en présence des sels de potassium et/ou des sels de cérium.

Les résultats consignés dans le tableau Il font apparaître de manière surprenante que l'association d'un métal alcalin, tel le potassium, par exemple, et d'un métal de la famille des terres rares, tel le cérium, par exemple, manifeste une activité sur l'augmentation du point de fusion apparent des cendres minérales très nettement supérieure à celle, pratiquement nulle, du potassium seul et à celle, déjà très importante, du cérium seul.

Le procédé de traitement selon l'invention prévoit donc l'association de composés du potassium et de composés du cérium en vue de réduire les dépôts imbrûlés et de destructurer les dépôts imbrûlables sur les surfaces des enceintres de combustion.

Une autre particularité du présent procédé consiste à associer entre eux des sels de potassium et de cérium solubles dans l'eau et obtenus à partir d'acides carboxyliques à bas poids moléculaires de formule élémentaire : CxOyHz dans laquelle la valeur de x est un nombre entier pair ou impair, compris entre 1 et 3 inclus.

En effet, les sels d'acides carboxyliques inférieurs de potassium et de cérium tels que le formiate de potassium, le formiate de cerium, l'acétate de potassium et l'acétate de cérium présentent l'avantage de pouvoir être mélangés entre eux sous leurs formes pulvérulentes ou sous forme de solutions aqueuses permettant de faire varier les proportions de métal alcalin et de métal de la série des terres rares dans des rapports choisis de préférence en fonction de l'activité optimale des mélanges vis-à-vis de la réduction des imbrûlés carbonés et de la friabilisation des cendres minérales constituant les résidus de la combustion imcomplète des combustibles liquides ou solides.

De plus, l'utilisation de sels de la série inférieure des acides carboxyliques présente l'avantage de ne provoquer, par décomposition à la chaleur, que la formation de composés gazeux tels que C0₂, Oz, H₂ et H₂0 ne présentant pas de risques notables de pollution atmosphérique ni, en particulier, les inconvénients de formation de composés du type NOx.

Suivant les besoins, et grâce à leur forme cristallisée en poudre ou à leur possibilité de mise en solutions aqueuses, les sels d'acides carboxyliques inférieurs de potassium et de cérium peuvent être préalablement pulvérisés sur les combustibles solides ou directement dans la flamme de combustion des combustibles liquides ou solides.

Ces possibilités présentent de nombreux avantages selon la configuration des générateurs à protéger, la nature du combustible, la précision des réglages à effectuer.

Dans le cas, par exemple, d'alimentation au charbon de houille, de générateurs possédant des circuits de fumées relativement courts, on peut avoir intérêt à mélanger en association les produits selon l'invention sous leur forme pulvérulente au combustible avant son introduction dans le générateur. Dans ce cas, le mélange peut s'éffectuer à l'aide d'une simple trémie d'alimentation déposant la composition pulvérulente sur le combustible avant son entrée en combustion.

Dans d'autres cas, et notamment dans des générateurs de grandes dimensions alimentés en combustibles liquides, on pourra, selon les besoins, pulvériser les produits selon l'invention sous forme de solution aqueuse dans l'enceinte même de conbustion, de telle sorte que, par sa plus faible concentration en métaux, la solution aqueuse, très finement pulvérisable à l'aide d'un système pneumatique, par exemple, s'évapore rapidement en entraînant la dessication des sels dissous et leur meilleure répartition dans toutes les parties parcourues par les fumées chaudes.

Les exemples ci-après, donnés à titre non limitatif, illustrent les avantages et l'originalité du procédé selon l'invention.

### Exempte 1

Une composition pulvérulente selon l'invention est préparée en mélangeant intimement 85% d'acétate de potassium et 15% d'acétate de cérium. Le mélange en poudre ainsi obtenu est injecté par un moyen pneumatique quelconque dans la flamme d'un générateur de chaleur consommant 10 tonnes de fioul par jour et ce, en une seule injection de 1 000 grammes par jour durant 20 jours consécutivement.

A la fin de la période de traitement selon l'invention, on a constaté une diminution de près de 40% de la teneur en imbrûlés carbonés dans les dépôts qui avaient ainsi diminués en quantité et étaient devenus très friables et peu adhérents aux parois métalliques.

En particulier, à poids égaux, les échantillons prélevés occupaient des volumes pratiquement doubles, ce qui indiquait une densité apparente réduite de moitié, une plus grande facilité d'élimination par ramonage.

### Exemple 2

Dans des conditions expérimentales identiques à celles indiquées dans l'exemple 1, on a pulvérisé une composition pulvérulente selon l'invention comprenant 70% d'acétate de potassium et 30% d'acétate de cérium. A la fin du traitement, la teneur en carbone des dépôts imbrûlés subsistants avait diminué de 35% et les dépôts minéraux des zones chaudes étaient devenus très nettement plus friables tout en demeurant relativement adhérents aux surfaces métalliques.

### Exempte 3

Sur le même site et après une période de fonctionnement du générateur sans traitement, on a procédé, dans des conditions expérimentales pratiquement identiques à celles indiquées dans l'exemple 1, à la pulvérisation durant 18 jours d'un mélange en poudre selon l'invention composé de 90% d'acétate de potassium et de 10% d'acétate de cérium, et introduit à raison de 800 grammes par jour en deux injections par jour de traitement.

A la fin du traitement, les analyses des échantillons de dépôts prélevés dans les parties les moins chaudes montraient une diminution de plus de 55% des teneurs en carbone et, sur les dépôts prélevés dans les zones les plus chaudes, une diminution de 34% de la densité des cendres minérales, démontrant ainsi l'efficacité assez remarquable du procédé et des compositions selon l'invention.

### Exempte 4

On a préparé une composition selon l'invention en dissolvant 9 kg d'acétae de potassium et 8,5 kg de formiate de cérium dans 32,5 kg d'eau déminéralisée, afin d'éviter toute interférence des sels contenus dans une eau brute naturelle sur les résultats de l'expérience.

La préparation liquide selon l'invention fut pulvérisée à l'aide d'une pompe centrifuge et par l'intermédiaire d'un gicleur, dans la flamme d'un brûleur d'un générateur de vapeur consommant de 17 à 23 tonnes de fioul lourd par 24 heures, pour une moyenne de 18,7 tonnes par jour.

L'expérience a été poursuivie 28 jours consécutivement à raison de deux injections de 1 000 grammes chacune de la composition ci-dessus et par jour de traitement.

Les examens de laboratoire effectués sur les échantillons de dépôts prélevés aux mêmes endroits et dans les mêmes conditions qu'avant le traitement ont permis de constater une diminution de près de 61 % de la teneur en imbrûlés carbonés et la disparition presque complète des dépôts structurés dans les zones chaudes où ne subsistait plus qu'une très fine pellicule de poussières blanches, non adhérentes aux surfaces et d'une densité apparente de 25% de celle des échantillons antérieurement prélevés aux mêmes endroits.

### Exemple 5

Dans la flamme d'un brûleur d'un générateur d'eau chaude surpressée et alimenté en fioul domestique, on a pulvérisé trois fois par jour 250 à 300 grammes d'une composition liquide selon l'invention obtenue en dissolvant 20% en poids d'acétate de potassium et 15% en poids d'acétate de cérium dans 65% en poids d'eau. Le traitement a été poursuivi durant 8 jours consécutifs.

Les prélèvements effectués à l'issue de l'essai dans des conditions analogues à ceux effectués préalablement, avant un nettoyage périodique du générateur, ont fait apparaître une diminution de plus de 42% de la teneur en carbone imbrûlé.

Les dépôts de cendres minérales subsistant dans les parties chaudes paraissaient n'avoir pas diminués en poids ni s'être accrus en volume. Cependant, l'opération de nettoyage de ce générateur s'est effectuée en trois heures à l'aide d'un simple aspirateur industriel au lieu d'une journée habituellement nécessaire après écouvillonnage, aspiration et lessivage neutralisant.

Si les exemples 1 à 5 non limitatifs ci-dessus font apparaître des efficacités légèrement supérieures pour les traitements à l'aide des compositions liquides selon l'invention par rapport aux compositions pulvérulentes selon l'invention également, cela tient aux conditions de pulvérisation que permet l'une des originalités de l'invention qui fait appel à des sels solubles dans l'eau de potassium et de cérium.

En effet, si les compositions pulvérulentes selon l'invention peuvent être broyées assez finement pour être projetées sur les combustibles solides ou dans la flamme même des générateurs, elles conservent néanmoins une granulométrie irréductible qui retarde leur vitesse de décomposition thermique et limite quelque peu leur remarquable efficacité.

En revanche, la possibilité de présenter les compositions selon l'invention sous forme de solutions aqueuses, entraîne une pulvérisation de granulométrie parfaitement réglable jusqu'à la nébulisation, autorisant une décomposition thermique très rapide et une excellente répartition des sels déshydratés résultants et diffusés par les molécules de vapeur d'eau soumises à cette vaporisation instantanée.

## Revendications

1. Procédé destiné à réduire les dépôts d'imbrûlés subsistant dans les enceintes de combustion des générateurs de chaleur alimentés en combustibles solides ou liquides, caractérisé en ce que l'on projete, soit sur les combustibles solides avant leur combustion, soit dans les enceintes des générateurs durant la combustion des combustibles liquides ou solides, une composition, de forme pulvérulente ou liquide, constituée par une association à effet synergique de sels organiques hydrosolubles d'un métal alcalin, et d'un métal de la série des terres rares.

2. Procédé selon la revendication 1 caractérisé en ce que le métal alcalin est de préférence le potassium, cependant que le métal de la série des terres rares est, de préférence, lé cérium.

3. Procédé selon la revendication 2 caractérisé en ce que les sels organiques de potassium et de cérium sont des sels hydrosolubles d'acides carboxyliques à bas poids moléculaires répondant à la formule élémentaire ci-après : CₓOyH_{z} dans laquelle x représente un nombre entier, pair ou impair, compris entre 1 et 3 inclus, alors que y et z représentent les valeurs nécessaires pour satisfaire les formules générales des trois premiers termes des acides carboxylique comportant une fonction - COOH(-) tels que H - COOH, CH₃ - COOH et CH₃ -CH₂ - COOH -.

4. Agent réducteur d'imbrûlés pour la mise en oeuvre du procédé selon la revendication 1, caractérisé en ce qu'il consiste en une composition pulvérulente comportant, en association à effet synergique, de 70 à 90 % en poids de carboxylates de potassium et de 10 à 30% en poids de carboxylates de cérium.

5. Agent réducteur d'imbrûlés pour la mise en oeuvre du procédé selon la revendication 1, caractérisé en ce qu'il consiste en une composition liquide comportant, en association à effet synergique, de 10 à 20% en poids de carboxylates de potassium et de 15 à 20% en poids de carboxylates de cérium, et 65 à 70% d'eau.

## Patentansprüche

1. Verfahren zur Reduzierung von unverbrannten, noch in Brennkammern von Generatoren, deren Hitze durch feste und flüssige Brennstoffe erzeugt wird, vorhandenen Rückständen, dadurch gekennzeichnet, daß man eine pulverförmige oder flüssige Zusammensetzung, die zusammengesetzt ist aus einer Kondensation mit einem synergistischen Effekt von organischen, wasserlöslichen Alkalimetallsalzen und eines Metalls aus der Reihe der seltenen Erde, entweder auf die festen Brennstoffe vor ihrer Verbrennung aufbringt oder in die Generatorenbrennkammern während der Verbrennung der flüssigen oder festen Brennstoffe einbringt.

2. Verfahren gemäß Anspruch 1, dadurch gekennzeichnet, daß das Alkalimetall vorzugsweise Kalium ist, während das Metall aus der Reihe der seltenen Erden vorzugsweise Cer ist.

3. Verfahren gemäß Anspruch 1, dadurch gekennzeichnet, daß die organischen Kalium- und Cer-Salze wasserlösliche Karbonsäuren sind mit niedrigen Molekulargewichten, die folgender Elementarformel entsprechen: CₓOyH_{z} worin x eine ganze gerade oder ungerade Zahl zwischen 1 und 3 ist, y und z notwendige Werte sind, um den allgemeinen Formeln der drei ersten Reste der Karbonsäuren zu genügen, die eine Funktion -COOH(-) enthalten, wie H - COOH, CHs - COOH und CHs - CH₂ - COOH.

4. Reduktionsmittel für Rückstände zur Durchführung des Verfahrens gemäß Anspruch 1, dadurch gekennzeichnet, daß das Reduktionsmittel aus einer pulverförmigen Zusammensetzung besteht, die zusammengesetzt ist aus einer Kondensation mit einem synergistischen Effekt von 70 bis 90 Gew.-% Kaliumcarboxylaten und 10 bis 30 Gew.-% von Cercarboxylaten.

5. Reduktionsmittel für Rückstände zur Durchführung des Verfahrens gemäß Anspruch 1, dadurch gekennzeichnet, daß das Reduktionsmittel aus einer flüssigen Zusammensetzung besteht, die zusammengesetzt ist aus einer Kondensation mit einem synergistischen Effekt von 10 bis 20 Gew.-% Kaliumcarboxylaten und 15 bis 20 Gew.-% Cercarboxylaten und 65 bis 70 Gew.-% Wasser. -

## Claims

1. Method for reducing the deposits of unburnt particles remaining within the combustion chambers of heat generators supplied with either solid or liquid fuels, characterized in that a composition in powdered or liquid form is either projected onto solid fuels prior to combustion or projected into the fire chambers of heat generators during combustion of liquid or solid fuels, the said composition being constituted by a synergic-action association of water-soluble organic salts of an alkali metal and a metal of the rare-earth group.

2. Method in accordance with claim 1, characterized in that the alkali metal is preferably potassium whilst the metal of the rare-earth group is preferably cerium.

3. Method in accordance with claim 2, characterized in that the organic salts of potassium and cerium are low-molecular-weight water-soluble carboxylic-acid salts corresponding to the following elementary formula: CₓOyH_{z}
where x represents an even or odd whole number between 1 and 3 inclusive whereas y and z represent the necessary values for satisfying the general formulae of the first three terms of the catboxylic acids containg a -COOH(-) function such as H - COOH, CHs - COOH and CHs - CH₂ - COOH -.

4. Unburnt-particle reducing agent for the practical application of the method in accordance with claim 1, characterized in that it consists of a powdered composition containing in a synergic-action association from 70 to 90% by weight of potassium carboxylates and from 10 to 30% by weight of cerium carboxylates.

5. Unburnt-particle reducing agent for the practical application of the method in accordance with claim 1, characterized in that it consists of a liquid composition containing in a synergic-action association from 10 to 20% by weight of potassium carboxylates and from 15 to 20% by weight of cerium carboxylates and from 65 to 70% water.
